# EUROPÄISCHE PATENTSCHRIFT

(11) **EP 1 897 846 B1**
(45) Veröffentlichungstag und Bekanntmachung des Hinweises auf die Patenterteilung: **06.06.2012**
(21) Anmeldenummer: 07115419.9
(22) Anmeldetag: 31.08.2007
(51) Int. Cl.: B66F 9/22, B66F 9/24

(54) **Ladegerät**
Charging device
Appareil de chargement

(30) Priorität: 08.09.2006 DE 102006042370
(43) Veröffentlichungstag der Anmeldung: 12.03.2008
(73) Patentinhaber: Deere & Company, Moline, IL 61265-8098 (US)
(72) Erfinder: Bitter, Marcus, 68199 Mannheim (DE); Tudor, Richard, 66482 Zweibrücken (DE)
(74) Vertreter: Löser, Iris

(56) Entgegenhaltungen:
- EP-A- 1 612 184
- WO-A-2004/007339
- DE-C1- 19 853 523
- JP-A- 5 202 535

## Beschreibung

Die Erfindung betrifft ein Ladegerät mit einem hydraulisch betätigbaren Ausleger, einem Sensor zur Überwachung des Lastzustands am Ladegerät und einer hydraulischen Anordnung zum Betätigen des Auslegers und/oder eines am Ausleger befestigten Werkzeugs, wobei die hydraulische Anordnung wenigstens einen Hydraulikzylinder, wenigstens ein hydraulisch ansteuerbares Steuergerät zur Steuerung des wenigstens einen Hydraulikzylinders, eine hydromechanische Betätigungseinrichtung zur Generierung von hydraulischen Steuerdrucksignalen für das wenigstens eine Steuergerät, eine Hydraulikquelle, einen Hydrauliktank und eine elektronische Steuereinheit aufweist, wobei mit wenigstens einer zwischen der Betätigungseinrichtung und dem Steuergerät verlaufenden Steuerdruckleitung den Steuerdruck variierende Mittel verbunden sind, mit welchen in Abhängigkeit von einem von dem Sensor gelieferten Sensorsignal der von der Betätigungseinrichtung generierte Steuerdruck variierbar ist.

Im Bereich von Ladegeräten, wie Laderfahrzeuge oder Teleskoplader und dergleichen, sind Systeme bekannt, die das Fahrzeug davor schützen, in einen unsicheren Ladezustand zu kommen. Unsichere Ladezustände stellen sich beispielsweise dann ein, wenn das Fahrzeug aufgrund einer Schwerpunktverlagerung nach vorne über die Vorderachse hinweg umkippt. Bei diesen Systemen werden die hydraulischen Funktionen abgebremst und angehalten, sobald ein Sensor feststellt, dass das Fahrzeug zu kippen droht. Nachdem die hydraulischen Aktuatoren gestoppt worden sind, können nur noch die Funktionen betätigt werden, welche das Fahrzeug zurück in einen sicheren Zustand bringen, wie z. B. Ausleger anheben, Werkzeug bzw. Last einkippen und Ausleger einfahren.

Bei derartigen Systemen ist es sinnvoll, die Bewegungen eines Auslegers nicht abrupt zu unterbinden, da dies aufgrund der Massenträgheit der Last und des Auslegers trotzdem zu einem Umkippen des Fahrzeugs führen kann. Es ist sinnvoll, die Funktionen mit zunehmender Annäherung an einen kritischen Betriebszustand bzw. Lastzustand zunehmend zu verlangsamen.

Die WO 2004/007339 A1 offenbart ein derartiges System. Hierbei wird ein am Fahrzeug wirkendes Kippmoment sensorisch erfasst und einer elektronischen Steuerung zugeführt. Ferner sind mehrere Hydraulkzylinder zum Heben, Senken und Teleskopieren eines Teleskopauslegers sowie eine elektrohydraulische Ansteuerung der Hydraulikzylinder vorgesehen. Das System sieht vor, dass, wenn sich einem vorgegebenen Schwellwert für das Kippmoment genähert wird, die hydraulischen Funktionen zum Betreiben der Hydraulikzylinder verlangsamt werden, bevor der vollständige Stillstand der Hydraulikzylinder eintritt. Hierbei wird beispielsweise das Lastsignal elektronisch weiterverarbeitet und die Betätigungsmöglichkeiten durch den Bediener verringert bzw. die Betätigung unterbunden. Je ausgereifter die Technik ist, z. B. durch elektronische Steuereinheiten, desto einfacher ist der Eingriff durch die Elektronik.

Die JP 05 202535 A offenbart ein System zur Überwachung eines Lastzustands einer Arbeitsmaschine mit einem Ausleger. Es ist vorgesehen, dass ein Steuerdruck für ein Steuergerät zur Betätigung des Auslegers beeinflussbar ist, indem der durch eine Betätigungseinrichtung eingeleitete Steuerdruck in Abhängigkeit eines Sensorsignals in Verbindung mit einer elektronischen Steuereinheit und dadurch ansteuerbare Mittel variierbar ist.

Für hydromechanische Systeme sind die in der WO 2004/007339 A1 und JP 05 202535 A offenbarten Lehren nicht anwendbar, da man bei einem hydraulisch vorgesteuerten System nicht auf derart einfache Weise kontrolliert in die Funktionen eingreifen kann, da eine geeignete Elektronik fehlt.

Die der Erfindung zugrunde liegende Aufgabe wird darin gesehen, ein Ladegerät der eingangs genannten Art anzugeben, durch welches die vorgenannten Nachteile überwunden werden.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Erfindungsgemäß wird ein Ladegerät der eingangs genannten Art derart ausgebildet, dass die Steuerdruck variierenden Mittel wenigstens ein von der elektronischen Steuereinheit ansteuerbares elektrohydraulisches Überdruckventil oder elektrohydraulisches Druckreduzierventil umfassen. Über die den Steuerdruck variierenden Mittel wird die Bedienbarkeit des hydraulisch gesteuerten Steuergeräts derart beeinflusst, dass der Druck in der Steuerdruckleitung reduziert wird, so dass die Stellgröße am Steuergerät und somit der über das Steuergerät geregelte Volumenstrom an Hydraulikflüssigkeit für den Hydraulikzylinder reduziert wird. Der Steuerdruck in der Steuerdruckleitung wird dabei stärker reduziert, je näher man sich einem kritischen Wert für den Lastzustand nähert, welcher der elektronischen Steuereinheit vorgegeben ist. Um zu verhindern, dass eine Bedienperson das Fahrzeug in einen unsicheren Zustand bringen kann, was letztendlich das Umkippen des Fahrzeuges bedeuten könnte, werden somit die Funktionen des Hydraulikzylinders erst verlangsamt und dann schließlich vollständig unterbunden. Die den Steuerdruck variierenden Mittel können wenigstens ein von der elektronischen Steuereinheit ansteuerbares elektrohydraulisches Überdruckventil umfassen. Das elektrohydraulische Überdruckventil kann in Abhängigkeit von dem vom Sensor gelieferten Lastsignal bzw. Überlastsignal zunehmend geöffnet werden. Je weiter man sich also dem voreingestellten Schwellwert nähert, umso größer ist die Gefahr, dass das Fahrzeug umkippt, und desto geringer werden die Überdruckventile eingestellt. Aufgrund des daraus resultierenden geringer werdenden Steuerdrucks, wird der Ventilschieber des Steuergeräts weniger ausgelenkt, wodurch die Steuergeräte weniger Volumenstrom zum Hydraulikzylinder schicken, welcher daraufhin bis zum Stillstand immer langsamer wird. In die entgegengesetzte Bewegungsrichtung kann das Steuergerät wie gewohnt betätigt werden. Es ist natürlich denkbar, dass mehrere Hydraulikzylinder in der hydraulischen Anordnung angeordnet sind und somit mehrere Steuergeräte hydraulisch verstellbar zur Steuerung der Hydraulikzylinder eingesetzt werden können. Für den Fall, dass mehrere Steuergeräte bzw. mehrere Hydraulikzylinder zum Einsatz kommen, können entsprechend mehrere elektrohydraulische Überdruckventile eingesetzt werden, die von der elektronischen Steuereinheit in Abhängigkeit des Sensorsignals verstellt werden. In einer alternativen Ausführungsform können die Steuerdruck variierenden Mittel wenigstens ein von der elektronischen Steuereinheit ansteuerbares elektrohydraulisches Druckreduzierventil umfassen, welches direkt in einer Steuerdruckleitung für den Ventilschieber des Steuergeräts angeordnet ist. Das elektrohydraulische Druckreduzierventil kann in Abhängigkeit von dem vom Sensor gelieferten Lastsignal bzw. Überlastsignal angesteuert werden. Je weiter man sich also dem voreingestellten Schwellwert nähert, umso größer ist die Gefahr, dass das Fahrzeug umkippt, und desto höher wird der Steuerdruck für den Ventilschieber durch das Druckreduzierventil gedrosselt bzw. reduziert. Aufgrund des daraus resultierenden geringer werdenden Steuerdrucks, wird der Ventilschieber des Steuergeräts weniger ausgelenkt, wodurch die Steuergeräte weniger Volumenstrom zum Hydraulikzylinder schicken, welcher daraufhin bis zum Stillstand immer langsamer wird. In die entgegengesetzte Bewegungsrichtung kann das Steuergerät wie gewohnt betätigt werden. Es ist natürlich denkbar, dass mehrere Hydraulikzylinder in der hydraulischen Anordnung angeordnet sind und somit mehrere Steuergeräte hydraulisch verstellbar zur Steuerung der Hydraulikzylinder eingesetzt werden können. Für den Fall, dass mehrere Steuergeräte bzw. mehrere Hydraulikzylinder zum Einsatz kommen, können entsprechend mehrere elektrohydraulische Druckreduzierventile eingesetzt werden, die von der elektronischen Steuereinheit in Abhängigkeit des Sensorsignals verstellt werden.

Es ist somit möglich, die Auslegerbewegungen so zu begrenzen, dass das Fahrzeug nicht in einen gefährlichen Betriebszustand geraten kann, wobei der Bediener neben den ohnehin in der Kabine des Ladegeräts auftretenden Warnsignalen zusätzlich feststellen wird, dass trotz seiner Verstellvorgabe der Ausleger bis zum Stillstand immer langsamer wird.

Vorzugsweise ist die hydromechanische Betätigungseinrichtung als Joystick ausgebildet. Dabei werden durch entsprechende mechanische Auslenkung eines Steuerhebels, Ventile betätigt, die mit der Hydraulikquelle und der Steuerdruckleitung verbunden sind und einen Steuerdruck für das Steuergerät des Hydraulikzylinders generieren.

Das Ladegerät ist vorzugsweise als Teleskoplader ausgebildet, wobei der Ausleger über einen ersten Hydraulikzylinder in seinem Anstellwinkel und über einen zweiten Hydraulikzylinder in seiner Länge variierbar ist und wobei ein dritter Hydraulikzylinder vorgesehen sein kann, mit dem ein am Ausleger angeordneten Werkzeug verschwenkbar ist. So kann beispielsweise auch das Einkippen einer mit Ladegut gefüllten Ladeschaufel einen kritischen Ladezustand abschwächen, ohne dass der Ausleger bewegt wird. In jedem Fall sorgen die in den Steuerdruckleitungen der Steuergeräte angeordneten Überdruckventile bzw. Druckreduzierventile für eine langsame Umsetzung der von der Bedienperson vorgegebenen Bewegungen, so dass keine störenden Trägheitsmasseneffekte des Ladeguts oder des Auslegers auftreten, die dann in der Nähe des Schwellwertbereichs ein Umkippen des Ladegeräts auslösen können.

In einer anderen Ausführungsform umfasst das Ladegerät einen Frontlader, wobei der Ausleger als Schwinge eines Frontladers ausgebildet ist, die über einen ersten oder einen ersten und zweiten Hydraulikzylinder in ihrem Anstellwinkel variierbar ist. Ein dritter Hydraulikzylinder kann vorgesehen sein, mit dem ein am Ausleger vorgesehenes Werkzeug, beispielsweise eine Ladeschaufel oder eine Ladegabel verschwenkbar ist.

Sowohl für den Teleskoplader als auch für das mit dem Frontlader ausgestattete Ladegerät sind selbstverständlich auch alle anderen üblichen Ladewerkzeuge einsetzbar, wie beispielsweise Kübel, Ballenzange etc.

Vorzugsweise ist der Sensor derart ausgebildet und angeordnet, dass ein kritischer Lastzustand am Ladegerät detektierbar ist. Der Sensor kann beispielsweise an einer Achse des Fahrzeugs angeordnet sein und bei entsprechend hoher, einseitiger Last einen kritischen Ladezustand signalisieren. Dabei können beispielsweise Dehnungsmessstreifen oder Kraftsensoren zum Einsatz kommen. Es ist auch denkbar den Sensor an einer anderen geeigneten Stelle zu positionieren und beispielsweise die Neigung eines Fahrzeugrahmens gegenüber der Fahrzeugachse als kritische Ladezustandsgröße zu definieren.

Anhand der Zeichnung, die Ausführungsbeispiele der Erfindung zeigt, werden nachfolgend die Erfindung sowie weitere Vorteile und vorteilhafte Weiterbildungen und Ausgestaltungen der Erfindung näher beschrieben und erläutert.

Es zeigt:
- Fig. 1: eine schematische Seitenansicht eines als Teleskoplader ausgebildeten Ladegeräts mit einer hydraulischen Anordnung,
- Fig. 2: einen schematischen Schaltplan einer hydraulischen Anordnung,
- Fig. 2a: einen schematischen Schaltplan einer alternativen Ausführungsform der hydraulischen Anordnung aus Figur 2 und
- Fig. 3: eine schematische Seitenansicht eines einen Frontlader aufweisenden Ladegeräts mit einer hydraulischen Anordnung.

In Figur 1 ist ein Ladegerät 10 in Form eines Teleskopladers dargestellt. Der Teleskoplader weist einen Rahmen 12, an dem ein Ausleger 14 angelenkt ist. Der Rahmen wird von einer Vorderachse 16 und von einer Hinterachse 18 mit entsprechenden Vorder- und Hinterrädern 20, 22 getragen.

Der Ausleger 14 ist als Teleskopausleger ausgebildet und ist über einen Hydraulikzylinder 24 in seinem Anstellwinkel gegenüber dem Rahmen 12 verstellbar angelenkt. Ein zweiter Hydraulikzylinder ist im Inneren des Auslegers 14 angeordnet (nicht gezeigt) und ermöglicht das Ein- bzw. Ausfahren (Teleskopieren) des Auslegers. Ein dritter Hydraulikzylinder ist am freien Ende des Auslegers 14 im Inneren angeordnet und ermöglicht das Verschwenken bzw. Kippen eines Ladewerkzeugs 26.

Das Ladegerät 10 verfügt über eine Hydraulikquelle 28 sowie über einen Hydrauliktank 30, die unterhalb der Fahrzeugkarosserie angeordnet sind und zur Versorgung der hydraulischen Komponenten dienen.

Eine in einer Kabine 32 angeordnete Bedieneinrichtung 34, in Form eines hydromechanischen Joysticks, dient zur Ansteuerung der hydraulischen Komponenten. Die hydraulischen Komponenten sind im Wesentlichen in Figur 2 dargestellt.

In Figur 2 ist eine für das Ladegerät 10 vorgesehene hydraulische Anordnung 36 dargestellt. Die hydraulische Anordnung 36 umfasst den Hydraulikzylinder 24, sowie gegebenenfalls den zum Teleskopieren des Auslegers und Kippen des Ladewerkzeugs angeordneten Hydraulikzylinder (nicht gezeigt). Der Hydraulikzylinder 24 ist über eine erste und zweite hydraulische Versorgungsleitung 38, 40 mit einem hydraulisch ansteuerbaren Steuergerät 42 verbunden, über welches die Verbindung der Versorgungsleitungen 38, 40 mit der Hydraulikpumpe 28 und dem Hydrauliktank 30 herstellbar ist. In der der hubseitigen Kammer des Hydraulikzylinders 24 zugeordneten Versorgungsleitung 40 ist ein Lasthalteventil 44 angeordnet. Das Lasthalteventil umfasst ein in Richtung des Steuergeräts 42 öffenbares Druckbegrenzungsventil 46, welches in der Versorgungsleitung 40 angeordnet und über Steuerdruckleitungen 48, 50, die mit beiden Versorgungsleitungen 38, 40 verbunden sind, öffenbar ist, sowie ein in einer Bypassleitung angeordnetes und in Richtung des Hydraulikzylinders 24 öffnendes Rückschlagventil 52. Das Lasthalteventil 44 dient dazu, dass im Falle eines Rohrbruchs auf der Hubseite des Hydraulikzylinders 24, keine Hydraulikflüssigkeit entweichen kann und der Hydraulikzylinder 24 seine Position beibehält.

Das Steuergerät 42 umfasst drei Schieberstellungen, eine zum Heben, eine zum Senken und eine weitere zum Halten des Hydraulikzylinders. Das Steuergerät 42 ist als hydraulisch ansteuerbares Proportionalventil ausgebildet und kann über entsprechende Steuerdruckleitungen 54, 56 hydraulisch angesteuert bzw. verstellt werden. Der Steuerdruck wird dabei von der hydromechanischen Bedieneinrichtung 34, die als Joystick ausgebildet ist, generiert.

Die Bedieneinrichtung 34 verfügt über mechanisch betätigbare Ventile 58, 60, beispielsweise durch Bewegen des Joysticks, die eine Verbindung oder Trennung der Hydraulikpumpe 28 mit den Steuerdruckleitungen 54, 56 herstellen. Die mechanisch betätigbaren Ventile 58, 60 sind vorzugsweise als Druckreduzierventile ausgebildet. Beispielsweise wird ein an der Bedieneinrichtung 34 befindlicher Joystick oder Betätigungshebel nach vorn gedrückt, wodurch die Betätigung des Ventils 58 erfolgt. Daraufhin wird die Steuerdruckleitung 56 mit einem von der Hydraulikpumpe 28 erzeugten Hydraulikdruck beaufschlagt, woraufhin das Steuergerät 42 in seine Heben-Stellung verschoben wird und der Hydraulikzylinder 24 hubseitig mit Hydraulikflüssigkeit befüllt wird, also ausgefahren wird. Eine entsprechend entgegengesetzte Betätigung des Betätigungshebels würde eine Betätigung des Ventils 60 hervorrufen, woraufhin die Steuerdruckleitung 54 mit Hydraulikflüssigkeit befüllt und das Steuerdruckventil 42 in die Senken-Stellung bewegt, also der Hydraulikzylinder 24 abgelassen würde.

In dem in Figur 2 dargestellten Ausführungsbeispiel ist die Steuerdruckleitung 54 mit einem mit dem Hydrauliktank 30 verbundenen elektrohydraulischen Überdruckventil 62 verbunden. Das Überdruckventil 62 bewirkt, dass der in der Steuerdruckleitung 54 herrschende Steuerdruck reduziert wird. Sollte ein voreingestellter Grenzdruck von dem Steuerdruck erreicht bzw. überschritten werden, öffnet das Überdruckventil 62 zunehmend, so dass immer mehr Hydraulikflüssigkeit in den Hydrauliktank 30 abfließt, was dazu führt, dass die Verstellung des Steuergeräts 42 durch die Steuerdruckleitung 54 reduziert wird und somit die Betätigung des Hydraulikzylinders 24, in diesem Falle das Senken des Hydraulikzylinders 24, verlangsamt wird. Selbstverständlich kann auch die andere Steuerdruckleitung 56 mit einem solchen Überdruckventil 62 verbunden sein. In diesem Falle würde dann das Heben des Hydraulikzylinders 24 verlangsamt werden.

Die Steuerung des Überdruckventils 62 erfolgt durch die elektronische Steuereinheit 64 welche ihrerseits Steuersignale von einem Lastfallsensor 66 bekommt. Je nach Lastzustand signalisiert der Sensor 66 einen mehr oder weniger kritischen Lastzustand. Nähert man sich dem kritischen Lastzustand so verstärkt sich auch das von der elektronischen Steuereinheit 64 ausgesendete Stellsignal zur Verstellung des Überdruckventils 62, welches daraufhin zunehmend geöffnet wird, so dass Hydraulikflüssigkeit aus der Steuerdruckleitung 54 zunehmend abfließt und der Steuerdruck abnimmt. Die Verstellung bzw. die Verstärkung des Stellsignals erfolgt dabei vorzugsweise proportional zu dem vom Sensor gelieferten Signal.

Der Sensor ist vorzugsweise an der Hinterachse 18 des Ladegeräts 10 angeordnet. Beispielsweise ist der Sensor 66 als Dehnungsmessstreifen ausgebildet und registriert bzw. erfasst die Durchbiegung der Hinterachse 18. Aus den Signalwerten für die Durchbiegung kann dann auf die Be- bzw. Entlastung der Hinterachse 18 geschlossen werden. Sollte die Belastung der Hinterachse 18 zunehmend abnehmen, kann dies auf einen kritischen Lastzustand hinweisen, nämlich spätestens dann, wenn keine Last mehr auf der Hinterachse 18 detektiert bzw. signalisiert würde. In diesem Falle beginnt das Ladegerät 10 Umzukippen. Gleiches ist auch für die Vorderachse 16 denkbar.

Das in Figur 2 dargestellte Ausführungsbeispiel zeigt stellvertretend die Anordnung von nur einem Hydraulikzylinder 24. Wie oben erwähnt, sind weitere Hydraulikzylinder (nicht gezeigt) parallel einsetzbar, die auf gleiche Weise von einer Betätigungseinrichtung 34 betätigbar sind und ebenfalls in einer hydraulischen Anordnung 36, wie sie in Figur 2 dargestellt ist, eingebunden sind. Weiterhin ist es nicht nur möglich das Einfahren bzw. Senken des Hydraulikzylinders 24 zu begrenzen bzw. zu verlangsamen. Es ist natürlich auch denkbar das Ausfahren zu begrenzen bzw. zu verlangsamen, wie es zum Beispiel zur Vermeidung eines Ausfahrens des Auslegers 14 erforderlich wäre, um ein Umkippen des Teleskopladers zu verhindern. In diesem Falle wäre die Steuerdruckleitung 56, mit der die Heben Stellung des Steuergeräts 42 und damit das Heben des Hydraulikzylinders 24 ansteuerbar ist, mit einem elektrohydraulischen Überdruckventil 62 versehen bzw. verbunden.

Figur 2a zeigt ein alternatives Ausführungsbeispiel der hydraulischen Anordnung, wobei die Steuerdruckleitung 54 mit einem elektrohydraulischen Druckreduzierventil 62' versehen ist, wobei die Verbindungsleitung zum Hydrauliktank 30, die in dem Ausführungsbeispiel zu Figur 2 vorgesehen ist, entfällt. Das Druckreduzierventil 62' bewirkt auch hier, dass der in der Steuerdruckleitung 54 herrschende Steuerdruck reduziert bzw. gedrosselt wird. Sollte ein voreingestellter Grenzdruck von dem Steuerdruck erreicht bzw. überschritten werden, schließt das Druckreduzierventil 62', so dass der Steuerdruck in der Steuerdruckleitung 54 abnimmt, was dazu führt, dass die Verstellung des Steuergeräts 42 durch die Steuerdruckleitung 54 reduziert wird und somit die Betätigung des Hydraulikzylinders 24, in diesem Falle das Senken des Hydraulikzylinders 24, verlangsamt wird. Selbstverständlich kann auch die andere Steuerdruckleitung 56 mit einem solchen Druckreduzierventil 62' verbunden sein. In diesem Falle würde dann das Heben des Hydraulikzylinders 24 verlangsamt werden.

Die Steuerung des Druckreduzierventils erfolgt auch hier durch die elektronische Steuereinheit 64 welche ihrerseits Steuersignale von einem Lastfallsensor 66 bekommt. Je nach Lastzustand signalisiert der Sensor 66 einen mehr oder weniger kritischen Lastzustand. Nähert man sich dem kritischen Lastzustand so verstärkt sich auch das von der elektronischen Steuereinheit 64 ausgesendete Stellsignal zur Verstellung des Druckreduzierventils 62', welches daraufhin zunehmend geschlossen wird, so dass der Steuerdruck abnimmt. Die Verstellung bzw. die Verstärkung des Stellsignals erfolgt dabei vorzugsweise proportional zu dem vom Sensor gelieferten Signal.

Der Sensor wird auch hier vorzugsweise an der Hinterachse 18 des Ladegeräts 10 angeordnet und ist in analoger Weise zu dem in Figur 2 dargestellten Ausführungsbeispiel ausgebildet.

Das in Figur 2a dargestellte Ausführungsbeispiel zeigt stellvertretend ebenfalls die Anordnung von nur einem Hydraulikzylinder 24. Auch hier sind weitere Hydraulikzylinder (nicht gezeigt) parallel einsetzbar, die auf gleiche Weise von einer Betätigungseinrichtung 34 betätigbar sind und ebenfalls in einer hydraulischen Anordnung 36, wie sie in Figur 2a dargestellt ist, eingebunden sind. Weiterhin ist es nicht nur möglich das Einfahren bzw. Senken des Hydraulikzylinders 24 zu begrenzen bzw. zu verlangsamen. Es ist natürlich auch denkbar das Ausfahren zu begrenzen bzw. zu verlangsamen, wie es zum Beispiel zur Vermeidung eines Ausfahrens des Auslegers 14 erforderlich wäre, um ein Umkippen des Teleskopladers zu verhindern. In diesem Falle wäre auch hierbei die Steuerdruckleitung 56, mit der die Heben Stellung des Steuergeräts 42 und damit das Heben des Hydraulikzylinders 24 ansteuerbar ist, mit einem elektrohydraulischen Druckreduzierventil 62' versehen bzw. verbunden.

Figur 3 zeigt als weiteres Ausführungsbeispiel ein Ladegerät 10 in Form eines Traktors 68 mit Frontlader 70, wobei für die gleichen Komponenten des Ladegeräts 10, wie Rahmen 12, Vorderachse 16, Hinterachse 16, Räder 20, 22, Ladewerkzeug 26 und Kabine 32 die gleichen Bezugszeichen gelten. Hierbei stellen die Schwingen 70, die beidseitig des Traktors 68 angeordnet sind, einen Ausleger dar, durch dessen Betätigung in bestimmten Situationen und bei Überladung kritische Lastzuständen des Ladegeräts 10 hervorgerufen werden können. Die zum Betätigen der Schwingen 70 angeordneten Hydraulikzylinder 74 bzw. die zum Betätigen des Laderwerkzeugs 26 angeordneten Hydraulikzylinder 76 werden dabei analog zu der in Figur 2 dargestellten hydraulischen Anordnung 36 betrieben.

Auch wenn die Erfindung lediglich anhand eines Ausführungsbeispiels beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung fallen.

## Patentansprüche

1. Ladegerät mit einem hydraulisch betätigbaren Ausleger (14, 72), einem Sensor (66) zur Überwachung des Lastzustands am Ladegerät (10) und einer hydraulischen Anordnung (36) zum Betätigen des Auslegers (14, 72) und/oder eines am Ausleger (14, 72) befestigten Werkzeugs (26), wobei die hydraulische Anordnung (36) wenigstens einen Hydraulikzylinder (24), wenigstens ein hydraulisch ansteuerbares Steuergerät (42) zur Steuerung des wenigstens einen Hydraulikzylinders (24), eine hydromechanische Betätigungseinrichtung (34) zur Generierung von hydraulischen Steuerdrucksignalen für das wenigstens eine Steuergerät (42), eine Hydraulikquelle (28), einen Hydrauliktank (30) und eine elektronische Steuereinheit (64) aufweist, wobei mit wenigstens einer zwischen der Betätigungseinrichtung (34) und dem Steuergerät (42) verlaufenden Steuerdruckleitung (54, 56) den Steuerdruck variierende Mittel (62, 62') verbunden sind, mit welchen in Abhängigkeit von einem von dem Sensor (66) gelieferten Sensorsignal der von der Betätigungseinrichtung (34) generierte Steuerdruck variierbar ist, **dadurch gekennzeichnet, dass** die Steuerdruck variierenden Mittel (62, 62') wenigstens ein von der elektronischen Steuereinheit (64) ansteuerbares elektrohydraulisches Überdruckventil oder elektrohydraulisches Druckreduzierventil umfassen.

2. Ladegerät nach Anspruch 1, **dadurch gekennzeichnet, dass** die hydromechanische Betätigungseinrichtung (34) als Joystick oder Betätigungshebel ausgebildet ist.

3. Ladegerät nach Anspruch 1 oder 2, **dadurch gekennzeichnet, dass** das Ladegerät (10) als Teleskoplader ausgebildet ist und der Ausleger (14) über einen ersten Hydraulikzylinder (24) in seinem Anstellwinkel und über einen zweiten Hydraulikzylinder in seiner Länge variierbar ist, wobei ein dritter Hydraulikzylinder vorgesehen sein kann, mit dem ein am Ausleger (14) vorgesehenes Werkzeug (26) verschwenkbar ist.

4. Ladegerät nach einem der Ansprüche 1 bis 3, **dadurch gekennzeichnet, dass** das Ladegerät (10) einen Frontlader (70) umfasst und der Ausleger als Schwinge (72) eines Frontladers (70) ausgebildet ist, die über einen ersten oder einen ersten und zweiten Hydraulikzylinder (24) in ihrem Anstellwinkel variierbar ist, wobei ein dritter Hydraulikzylinder (24) vorgesehen sein kann, mit dem ein an der Schwinge (72) vorgesehenes Werkzeug (26) verschwenkbar ist.

5. Ladegerät nach einem der Ansprüche 1 bis 4, **dadurch gekennzeichnet, dass** der Sensor (66) derart ausgebildet und angeordnet ist, dass ein kritischer Lastzustand am Ladegerät (10) detektierbar ist.

6. Ladegerät nach einem der Ansprüche 1 bis 5, **dadurch gekennzeichnet, dass** der Sensor (66) an einer Fahrzeugachse (16, 18) des Ladegeräts (10) angeordnet ist.

## Claims

1. Loader with a hydraulically operated extension arm (14, 72), a sensor (66) for monitoring the load condition on the loader (10) and a hydraulic arrangement (36) for actuation of the extension arm (14, 72) and/or an implement (26) attached to the extension arm (14, 72), the hydraulic arrangement (36) exhibiting at least one hydraulic cylinder (24), at least one hydraulically actuatable control device (42) for controlling the at least one hydraulic cylinder (24), a hydromechanical actuating device (34) for generating hydraulic control pressure signals for the at least one control device (42), a hydraulic source (28), a hydraulic tank (30) and an electronic control unit (64), wherein means (62, 62') for varying the control pressure are connected to at least one control pressure line (54, 56) extending between the actuating device (34) and the control device (42), the control pressure generated by the actuating device (34) being variable by said means (62, 62') depending on a sensor signal supplied by the sensor (66), **characterized in that** the means (62, 62') for varying the control pressure consist of at least one electrohydraulic overpressure valve or electrohydraulic pressure-reducing valve capable of actuation by the electronic control unit (64).

2. Loader according to Claim 1, **characterized in that** the hydromechanical actuating device (34) is configured as a joystick or actuating lever.

3. Loader according to Claim 1 or 2, **characterized in that** the loader (10) is configured as a telescopic loader and the extension arm (14) is capable of being varied via a first hydraulic cylinder (24) in respect of its angle of attack and via a second hydraulic cylinder in respect of its length, in conjunction with which a third hydraulic cylinder may be provided, with which an implement (26) arranged on the extension arm (14) is capable of being caused to pivot.

4. Loader according to one of Claims 1 to 3, **characterized in that** the loader (10) consists of a front loader (70) and the extension arm is configured as a load arm (72) of a front loader (70), which is capable of being varied via a first or a first and a second hydraulic cylinder (24) in respect of its angle of attack, in conjunction with which a third hydraulic cylinder (24) can be provided, by means of which an implement (26) provided on the load arm (72) is capable of being caused to pivot.

5. Loader according to one of Claims 1 to 4, **characterized in that** the sensor (66) is configured and arranged in such a way that a critical load condition on the loader (10) is detectable.

6. Loader according to one of Claims 1 to 5, **characterized in that** the sensor (66) is arranged on a vehicle axle (16, 18) of the loader (10).

## Revendications

1. Engin de chargement doté d'une flèche (14, 72) actionnée hydrauliquement, d'un détecteur (66) qui surveille l'état de charge de l'engin de chargement (10) et un ensemble hydraulique (36) qui actionne la flèche (14, 72) et/ou un outil (26) fixé à la flèche (14, 72),
l'ensemble hydraulique (36) comprenant au moins un vérin hydraulique (24), au moins un appareil de commande (42) commandé hydrauliquement et qui commande le ou les vérins hydrauliques (24), un dispositif hydromécanique d'actionnement (34) qui délivre des signaux de pression hydraulique de commande à l'appareil ou aux appareils de commande (42), une source hydraulique (28), une cuve hydraulique (30) et une unité électronique de commande (64),
des moyens (62, 62') qui font varier la pression hydraulique étant raccordés à au moins un conduit de commande (54, 56) sous pression qui s'étend entre le dispositif d'actionnement (34) et l'appareil de commande (42), ces moyens permettant de faire varier la pression de commande délivrée par le dispositif d'actionnement (34) en fonction d'un signal de détecteur délivré par le détecteur (66),
**caractérisé en ce que**
les moyens (62, 62') qui font varier la pression de commande comprennent au moins une soupape électrohydraulique de surpression ou une soupape électrohydraulique de réduction de pression qui peuvent être commandées par l'unité électronique de commande (64).

2. Engin de chargement selon la revendication 1, **caractérisé en ce que** le dispositif hydromécanique d'actionnement (34) est configuré comme "joystick" ou levier d'actionnement.

3. Engin de chargement selon les revendications 1 ou 2, **caractérisé en ce que** l'engin de chargement (10) est configuré comme chargeuse télescopique et **en ce que** l'angle d'orientation de la flèche (14) peut être modifié par l'intermédiaire du premier vérin hydraulique (24) et sa longueur par un deuxième vérin hydraulique, un troisième vérin hydraulique pouvant être prévu pour faire pivoter l'outil (26) prévu sur la flèche (14).

4. Engin de chargement selon l'une des revendications 1 à 3, **caractérisé en ce que** l'engin de chargement (10) comporte une chargeuse frontale (70) et **en ce que** la flèche est configurée comme bielle oscillante (72) de la chargeuse frontale (70) dont l'angle d'orientation peut être modifié par l'intermédiaire d'un premier ou d'un premier et d'un deuxième vérin hydraulique (24), un troisième vérin hydraulique (24) qui permet de faire pivoter un outil (26) prévu sur la bielle oscillante (72) pouvant être prévu.

5. Engin de chargement selon l'une des revendications 1 à 4, **caractérisé en ce que** le détecteur (66) est configuré et disposé de manière à pouvoir détecter un état critique de charge de l'engin de chargement (10).

6. Engin de chargement selon l'une des revendications 1 à 5, **caractérisé en ce que** le détecteur (66) est disposé sur un essieu (16, 18) du véhicule de l'engin de chargement (10).
